# EUROPÄISCHE PATENTSCHRIFT

(11) **EP 1 638 783 B1**
(45) Veröffentlichungstag und Bekanntmachung des Hinweises auf die Patenterteilung: **13.09.2006**
(21) Anmeldenummer: 04739784.9
(22) Anmeldetag: 11.06.2004
(51) Int. Cl.: B42D 15/02

(54) **DATENTRÄGER ZUM AUFBRINGEN GEHEIMHALTUNGSBEDÜRFTIGER DATEN UND VERFAHREN ZUM AUFBRINGEN VON GEHEIMHALTUNGSBEDÜRFTIGEN DATEN AUF EINEN DATENTRÄGER**
DATA SUPPORT FOR APPLICATION OF DATA TO BE KEPT SECRET AND METHOD FOR APPLICATION OF DATA TO BE KEPT SECRET TO A DATA SUPPORT
SUPPORT DE DONNEES SUR LEQUEL PEUVENT ETRE APPLIQUEES DES DONNEES DEVANT ETRE TENUES SECRETES ET PROCEDE POUR APPLIQUER DE TELLES DONNEES SUR UN TEL SUPPORT

(30) Priorität: 20.06.2003 DE 10327666
(43) Veröffentlichungstag der Anmeldung: 29.03.2006
(73) Patentinhaber: BAYROPA JUNG GMBH, D-86637 Wertingen (DE)
(72) Erfinder: UHLEMAYR, Reinhold, 71277 Rutesheim (DE)
(74) Vertreter: Gehrsitz, Stefan
(86) Internationale Anmeldenummer: PCT/EP2004/006284
(87) Internationale Veröffentlichungsnummer: WO 2004/113094

(56) Entgegenhaltungen:
- DE-A- 19 747 818
- GB-A- 2 257 657
- US-A- 4 278 199
- US-A- 5 765 745

## Beschreibung

Die Erfindung betrifft einen Datenträger zum Aufbringen geheimhaltungsbedürftiger Daten nach dem Oberbegriff von Anspruch 1 sowie ein Verfahren zum Aufbringen von geheimhaltungsbedürftigen Daten auf einen solchen Datenträger.

Geheimhaltungsbedürftige Daten, wie zum Beispiel Zugangscodes, PIN-Nummern zur Aktivierung von Scheck- oder Kreditkarten, PUK-Nummern für Mobilfunkanwendungen oder TAN-Nummern für das Online-Banking, werden in der Regel mit besonderen Datenträgern vom Absender zum Empfänger übermittelt, welche gewährleisten sollen, dass lediglich der Empfänger Kenntnis von den geheimhaltungsbedürftigen Daten nehmen kann. Hierzu sind aus dem Stand der Technik verschiedene Datenträger sowie Verfahren zum Aufbringen der geheimhaltungsbedürftigen Daten auf diese Datenträger bekannt. Beispielsweise werden chemische Durchschreibepapiere verwendet, bei denen durch mechanischen Druck Farbkapseln aufgebrochen werden, welche dann mit einer reaktionsfähigen Gegenschicht Farbreaktionen auslösen, welche die geheimhaltungsbedürftigen Daten auf einer Unterlage sichtbar machen. Die auf der Oberfläche der Unterlage sichtbaren Daten sind durch das darauf aufliegende Durchschreibepapier verdeckt und können nur durch Entfernung des Durchschreibepapiers eingesehen werden. Die Oberfläche des Durchschreibepapiers ist in der Regel mit einem Zahlenmehr versehen, um ein Durchscheinen der Daten zu verhindern. Bei dem Verfahren zum Aufbringen der geheimhaltungsbedürftigen Daten auf diese chemischen Durchschreibepapiere müssen bis zu vier Blätter durch Rundumklebung miteinander verbunden werden. Ferner ist erforderlich, dass für das Aufdrucken der Daten besondere Drucker, beispielsweise Impact-Drucker, bereitgestellt werden, wodurch zusätzlicher Kosten- und Logistikaufwand entsteht. Ein Schriftstück zum Übermitteln von geheimen Daten mit einem Durchschreibesatz ist beispielsweise in der DE 197 47 818 A1 beschrieben.

Weiterhin sind aus dem Stand der Technik Datenträger bekannt, bei denen die geheimhaltungsbedürftigen Daten durch eine Rubbelbeschichtung verdeckt sind und durch Abrubbeln dieser Beschichtung frei gegeben werden. Zum Aufbringen der geheimhaltungsbedürftigen Daten wird eine glatte Papierunterlage beispielsweise mit einem Laserdrucker bedruckt und der bedruckte Bereich wird anschließend mit einem Klarlack und schließlich mit der Rubbellackschicht abgedeckt. Bei diesen Datenträgern ist die Datensicherheit nicht jederzeit gegeben, da die aufgedruckte Information unmittelbar nach dem Aufdruck zunächst sichtbar bleibt, bis sie durch die nachfolgenden Beschichtungsschritte abgedeckt wird. Außerdem verursacht das Verfahren zum Aufbringen der Daten auf diesen Datenträgern hohe Kosten, da mehrere Beschichtungen notwendig sind und eine aufwendige Beschichtungsvorrichtung bereitgestellt werden muss. Derartige Datenträger und Verfahren zum Aufbringen geheimhaltungsbedürftiger Daten auf diese Datenträger sind beispielsweise in der DE 101 50136 A1 und der DE 197 33 876 A1 beschrieben.

Ausgehend von den Nachteilen der aus dem Stand der Technik bekannten Datenträgern und Verfahren zum Aufbringen geheimhaltungsbedürftiger Daten auf derartige Datenträger liegt der Erfindung die Aufgabe zu Grunde, einen in der Herstellung kostengünstigen Datenträger bereitzustellen, welcher die Datensicherheit verbessert. Eine weitere Aufgabe der Erfindung besteht darin, ein kostengünstiges und effizientes Verfahren zum Aufbringen von geheimhaltungsbedürftigen Daten auf einen solchen Datenträger aufzuzeigen.

Gelöst werden diese Aufgaben mit einem Datenträger mit den Merkmalen von Anspruch 1 sowie mit einem Verfahren mit den Merkmalen von Anspruch 15 Vorteilhafte Ausgestaltungen des Datenträgers und bevorzugte Ausführungsformen des Verfahren sind den Uriteransprüchen zu entnehmen.

Nachfolgend wird die Erfindung unter Bezugnahme auf die begleitenden Zeichnungen anhand von Ausführungsbeispielen näher erläutert. Die Zeichnungen zeigen:
- **Figur 1:**: Explosionsdarstellung des Grundaufbaus eines erfindungsgemäßen Datenträgers;
- **Figur 2:**: Querschnitt durch den Schichtaufbau eines Ausführungsbeispiels des erfindungsgemäßen Datenträgers;
- **Figur 3:**: Querschnitt durch den Schichtaufbau eines weiteren Ausführungsbeispiels des erfindungsgemäßen Datenträgers;
- **Figur 4:**: Schematische Darstellung eines Zwischenstadiums des Verfahrens zum Aufbringen von geheimhaltungsbedürftigen Daten auf einen Datenträger gemäß Figur 2;
- **Figur 5:**: Schematische Darstellung eines weiteren Ausführungsbeispiels des erfindungsgemäßen Datenträgers, der hier als Selbsklebeetikett ausgebildet ist.

Eine erste Ausführungsform des erfindungsgemäßen Datenträgers umfasst eine erste Schicht 1 und eine zweite Schicht 2, welche vollflächig oder zumindest randseitig entlang einer umlaufenden Randverleimung 3 miteinander verklebt sind. Die erste Schicht 1 dient als Trägerschicht 1 und die zweite Schicht dient als Deckschicht 2, welche die erste Schicht 1 zumindest in einem Teilbereich überdeckt. Die Deckschicht 2 weist eine obere, freie Oberfläche 20 und eine untere, der Trägerschicht 1 zugewandten Oberfläche 21 auf. Die Trägerschicht 1 weist entsprechend eine obere, der Deckschicht 2 zugewandte Oberfläche 10. und eine untere, die Rückseite des Datenträgers bildende Oberfläche 11 auf.

Bei der Trägerschicht 1 handelt es sich um eine Papierschicht. Die Deckschicht 2 wird durch ein poröses Flächengebilde, insbesondere durch einen porösen Textilverbundstoff gebildet. Bevorzugt handelt es sich bei dem porösen Flächengebilde um einen offenporigen Vliesstoff, z.B. ein Polyesterfaservlies oder um eine Mischung von Polyesterfasern mit Zellstoff, beispielsweise einer Mischung von 80 % Polyesterfasern und 20 % Zellstoff. Der Vliesstoff weist bevorzugt ein Flächengewicht von 8 bis 800g/m² und besonders bevorzugt zwischen 8 und 35 g/m² auf. Alternativ kann es sich bei dem porösen Flächengebilde auch um einen Filzstoff oder um ein Fließ aus synthetischen oder halbsynthetischen Fasern, wie z. B. Nylon bzw. Rayon oder eine Mischung hiervon handeln.

Auf dieses Datenträger-Laminat mit der Trägerschicht 1 und der Deckschicht 2 werden die geheimhaltungsbedürftigen Daten aufgebracht, indem der Datenträger einem Drucker, beispielsweise einem Laserdrucker, zugeführt wird.

In der Figur 4 ist ein Zwischenstadium des Verfahrens zum Aufbringen der geheimhaltungsbedürftigen Daten auf den Datenträger mittels eines Laserdruckers dargestellt. Zum Aufbringen der Daten werden zunächst die Tonerpartikel 5 auf die der ersten Schicht 1 abgewandten freien Oberfläche 20 der Deckschicht 2 bei hohem Druck und hohen Temperaturen, z.B. im Bereich um ca. 200°C, aufgetragen. Aufgrund der Durchlässigkeit der Deckschicht 2 dringen die Tonerpartikel 5 in die Deckschicht 2 ein, durchdringen diese vollständig und gelangen so auf die der Deckschicht 2 zugewandten Oberfläche 10 der Trägerschicht 1. Damit die Tonerpartikel 5 die Deckschicht 2 möglichst vollständig wie bei einem Siebvorgang durchdringen können, ist erforderlich, dass die Tonerpartikel 5 kleiner sind als die Poren des porösen Flächengebildes. Da typische Partikelgrößen von gängigen Tonern in der Größenordnung von wenigen µm liegen, wird die Deckschicht 2 bevorzugt von einem porösen Material mit vorzugsweise offenen Poren mit einer Porengröße von mehr als 20µm gebildet. Derartige Materialien weisen eine nach DIN 53 923 gemessene Luftdurchlässigkeit von mindestens 100 dm³/gm² auf. Bevorzugt werden Vliesstoffe oder Filze mit einer Luftdurchlässigkeit von etwa 1000 dm³/gm² verwendet.

Durch Abkühlen auf Raumtemperatur wird der auf die Oberfläche 10 der Trägerschicht 1 gelangte Toner 4 fixiert, um dort den Aufdruck der geheimhaltungsbedürftigen Daten zu bilden.

Zum Aufbringen der Daten auf den Datenträger eignen sich sämtliche Druckverfahren, bei denen ganz allgemein Partikel 5 eines Druckmediums 4 auf eine zu bedruckende Unterlage aufgetragen werden. Es kann sich also beispielsweise wie oben beschrieben um ein Thermotransferdruck- oder ein Laserdruckverfahren handeln, bei dem Tonerpartikel 5 auf eine zu bedruckende Unterlage bei hohem Druck und hoher Temperatur aufgetragen und auf der Unterlage anschließend durch Abkühlung fixiert werden.

Alternativ zu dem Thermotransferdruck- bzw. Laserdruckverfahren kann auch ein Tintenstrahldruckverfahren zum Aufbringen der Daten verwendet werden. Hierbei wird ebenfalls zunächst die Tinte 4 auf die freie Oberfläche 20 der Deckschicht 2 aufgebracht. Aufgrund der Porösität der Deckschicht 2 dringt die Tinte in das Innere der Deckschicht 2 ein und passiert diese vollständig, um schließlich auf die Oberfläche 10 der Trägerschicht 1 zu gelangen und dort nach Trocknung den Datenaufdruck zu bilden.

Die nach den beschriebenen Verfahren auf die Oberfläche 10 der Trägerschicht 1 aufgedruckten Daten sind sowohl während der Durchführung als auch nach Abschluss des Druckverfahrens vollständig durch die als Deckschicht 2 wirkende obere Schicht verdeckt und deshalb nicht einsehbar. Der mit den geheimhaltungsbedürftigen Daten bedruckte Datenträger kann dann in dieser Form zusammen mit einem zugehörigen Anschreiben an den Empfänger verschickt werden. Der Empfänger kann durch Entfernen der Deckschicht 2 die von dieser zunächst verdeckten und auf der Oberfläche 10 der Trägerschicht 1 aufgedruckten Daten freigeben und einsehen. Damit ist weitgehend gewährleistet, dass Unbefugte keine Kenntnis vom Inhalt der geheimhaltungsbedürftigen Daten nehmen können, ohne den Datenträger sichtbar zu beschädigen.

Um zu gewährleisten, dass die Partikel 5 (Tonerpartikel bzw. Tintentröpfchen) des Druckmediums 4 (Toner bzw. Tinte) die Deckschicht 2 möglichst vollständig passieren, ohne Partikel 5 an der freien Oberfläche 20 zu hinterlassen, ist die Trägerschicht 1 bevorzugt mit einer Beschichtung versehen, welche die Partikel des Druckmediums anzieht. Bei der Anwendung eines Thermotransfer- bzw. Laserdruck-Verfahrens eignet sich als tonerphile Beschichtung beispielsweise eine Polyvenylacetat-Beschichtung. Als zu diesem Zweck ebenfalls geeignet hat sich eine oliophile Beschichtung der Trägerschicht 1 erwiesen. Bevorzugt handelt es sich bei der tonerphilen bzw. der oliophilen Beschichtung um ein heißsiegelfähiges Material, welches unter Druck und bei hohen Temperaturen voll- oder teilflächig mit der Trägerschicht 1 verschweißt wird. Zusätzlich zur Verschweißung unter Druck und bei hohen Temperaturen kann randseitig eine Bestrahlung mit Ultraschall erfolgen, um eine noch besser haftende Verschweißung der Beschichtung auf der Trägerschicht zu ermöglichen.

Um den gleichen Zweck zu erfüllen, kann die Deckschicht 2 mit einer tonerabstoßenden (bzw. antiadhäsiven) Flüssigkeit getränkt werden, beispielsweise mit Teflon® (Polytetrafluorethylen) oder mit einem Flüssigwachs. Die antiadhäsive Flüssigkeit bewirkt, dass die Tonerpartikel 5 nicht in der Deckschicht 2 haften bleiben, wodurch der Transfer des Toners 4 von der freien Oberfläche 20 der Deckschicht 2 zur Oberfläche 10 der Trägerschicht 1 beschleunigt und erleichtert wird. Denselben Effekt bewirkt eine wachsartige Beschichtung der Deckschicht 2, weil durch eine solche Beschichtung der Transport der Tonerpartikel unter Druck und hohen Temperaturen beschleunigt wird, indem die wachsartige Beschichtung einerseits eine Verdünnung des Toners 5 und eine Verbesserung der Fließfähigkeit bewirkt und andererseits für einen schnelleren Wärmetransport und damit für einen schnelleren und effizienteren Transport der Tonerpartikel 5 durch die Deckschicht 2 sorgt.

Bei Verwendung eines Tintenstrahl-Druckverfahrens zum Aufbringen der Daten auf die Oberfläche 10 der Trägerschicht 1 wird bevorzugt eine hydrophile Deckschicht verwendet, weil dadurch der Transport der Tinte durch die Deckscvhicht 2 beschleunigt und damit effizienter wird.

In der Figur 2 ist eine bevorzugte Ausführungsform des Datenträgers in einer Schnittdarstellung gezeigt. Der Datenträger umfasst eine Trägerschicht 1 und eine von einem porösen Vliesstoff gebildete Deckschicht 2, welche wiederum vollflächig oder zumindest randseitig miteinander verklebt sind. Die geheimhaltungsbedürftigen Daten werden mit einem Druckverfahren, wie oben beschrieben, auf die Oberfläche 10 der Trägerschicht 1 aufgedruckt. Um ein Durchscheinen der aufgedruckten Daten, insbesondere bei Verwendung eines Gegenlichts, zu vermeiden, ist sowohl auf der freien Oberfläche 20 der Deckschicht 2 als auch auf der freien Oberfläche 11 der Trägerschicht 1 ein Störaufdruck 7 aufgedruckt. Bei diesem Störaufdruck 7 kann es sich beispielsweise um ein Zahlenmeer oder um eine vollflächig schwarze Bedruckung handeln.

In der Figur 3 ist ein weiteres Ausführungsbeispiel des Datenträgers dargestellt. Dieses Ausführungsbeispiel unterscheidet sich von dem in der Figur 2 gezeigten Ausführungsbeispiels dadurch, dass der Störaufdruck 7 auf der freien Oberfläche 11 der Trägerschicht 1 nicht vorhanden ist und dass statt dessen die Oberfläche 10 der Trägerschicht 1 mit einer metallischen Beschichtung 13 versehen ist, z.B. einer Aluminiumbeschichtung. Die metallische Beschichtung 13 verhindert einerseits ein Durchscheinen der auf die Oberfläche der Metallschicht 13 aufgedruckten Daten. Andererseits verbessert die Metallschicht 13 auch den Transfer der Tonerpartikel 5 beim Aufdrucken der Daten mittels eines Thermotransfer-Verfahrens, weil sich die Metallschicht 13 zunächst schnell aufheizt und dadurch zu einem raschen und vollständigen Durchdringen der Tonerpartikel 5 durch die Deckschicht beiträgt. Alternativ zur metallischen Beschichtung der Oberfläche 10 der Trägerschicht 1 kann auch eine Metallfolie vorgesehen sein, welche zwischen der Trägerschicht 1 und der Deckschicht 2 angeordnet ist. In einem weiteren - hier nicht zeichnerisch dargestellten - Ausführungsbeispiel können beide Oberflächen 10, 11 der Trägerschicht 1 mit einer metallischen Beschichtung oder einer Metallfolie 13 versehen sein.

Um eine möglichst einfache Handhabung des erfindungsgemäßen Datenträgers zu gewährleisten, ist der Datenträger bevorzugt als Selbstklebeetikett 6 ausgebildet, wie in Figur 5a gezeigt. Hierzu ist die Schichtstruktur des Datenträgers auf ihrer Rückseite, also der freien Oberfläche 11 der Trägerschicht 1 mit einem Selbstklebeleim 8 beschichtet und auf einem Silikonträger-Papier 9 aufgeklebt. Zur bestimmungsgemäßen Verwendung des Datenträgers wird dieses auf dem Silikonträger-Papier 9 aufgeklebte Selbstklebeetikett 6 einem Drucker zugeführt, um die geheimhaltungsbedürftigen Daten wie oben beschrieben aufzudrucken. Anschließend wird das Selbstklebeetikett 8 vom Silikonträger-Papier 9 abgezogen und mit dem an der freien Oberfläche 11 der Trägerschicht 1 verbleibenden Selbstklebeleim 8 auf einen Formularträger 12 aufgeklebt. Die Übertragung des als Selbstklebeetikett 6 ausgebildeten Datenträgers vom Silikonträger-Papier 9 auf den Formularträger 12 erfolgt mittels bekannter Etikettenspendemaschinen. Der Formularträger 12 stellt hierbei bevorzugt das Anschreiben des Absenders an den Empfänger dar, mit dem die geheimhaltungsbedürftigen Daten übermittelt werden.

In einem weiteren, hier nicht zeichnerisch dargestellten Ausführungsbeispiel des erfindungsgemäßen Datenträgers umfaßt dieser wiederum eine erste Schicht 1, welche hier undurchsichtig ist und als Deckschicht dient, und eine mit dieser randseitig verklebten zweiten Schicht 2, die von einem porösen Flächengebilde gebildet ist und hier als Trägerschicht dient. Die geheimhaltungsbedürftigen Daten werden hier spiegelverkehrt auf die freie Oberfläche 20 der zweiten Schicht 2 aufgebracht. Zumindest ein Teil der Partikel 5 des Druckmediums 4 durchdringt die zweite Schicht 2 bei diesem Ausführungsbeispiel jedoch nicht vollständig sondern bleibt in der Nähe bzw. an der der ersten Schicht 1 zugewandten Oberfläche 21 der zweiten Schicht 2 haften und bildet dort den Datenaufdruck. Wichtig hierbei ist, dass die Partikel 5 des Druckmediums 4, beispielsweise die Tonerpartikel 5, soweit in das Innere der zweiten Schicht 2 eindringen, dass keine Partikel 5 mehr an oder in der Nähe der freien Oberfläche 20 der zweiten Schicht verbleiben, da ansonsten die Daten an der freien Oberfläche 20 sichtbar wären.

Um Kenntnis von den nach diesem Verfahren aufgedruckten Daten zu erhalten, zieht der Empfänger die zweite Schicht 2 von der ersten Schicht 1 ab. Um das Abziehen zu erleichtern, ist in der zweiten Schicht 2 eine umlaufende Perforation eingestanzt, entlang derer die zweite Schicht 2 aufgerissen werden kann. Die geheimhaltungsbedürftigen Daten sind dann auf der unteren Oberfläche 21 der zweiten Schicht 2 lesbar. Um ein Durchscheinen der aufgedruckten Daten zu verhindern, ist bei diesem Ausführungsbeispiel die freie Oberfläche 20 der zweiten Schicht 2 mit einem Störaufdruck, beispielsweise einem Zahlenmeer, versehen und die Rückseite des Datenträgers, also die freie Oberfläche 11 der ersten Schicht 1 ist mit einer blickdichten Beschichtung versehen, bspw. einer metallischen Beschichtung oder einer Lackbeschichtung. Bevorzugt kann auch hier zwischen der ersten Schicht 1 und der zweiten Schicht 2 eine metallische Beschichtung 13 oder eine Metallfolie vorgesehen sein.

Bei dem erfindungsgemäßen Datenträger ist verglichen mit den aus dem Stand der Technik bekannten Lösungen von Vorteil, dass herkömmliche Druckverfahren zum Einsatz kommen können, wodurch zusätzliche Investitions- und Wartungskosten für aufwendige Drucker eingespart werden können. Weiterhin können die herkömmlichen, für die Brieferstellung verwendeten Anlagen, einschließlich der herkömmlichen Postverarbeitungsstraßen verwendet werden. Darüber hinaus ist absolute Vernaulichkeit gewährleistet, da die Daten jederzeit, also sowohl während als auch nach dem Aufdrucken, verdeckt sind und nur durch Zerstörung des Datenträgers, nämlich durch Abtrennen der Deckschicht 2 von der Trägerschicht 1, eingesehen werden können.

## Patentansprüche

1. Datenträger zum Aufbringen geheimhaltungsbedürftiger Daten mit einer Trägerschicht (1), auf der die geheimhaltungsbedürftigen Daten aufzudrucken sind und mit einer die Trägerschicht (1) zumindest teilweise überdeckenden Deckschicht (2), welche die aufgedruckten Daten verdecken soll, **dadurch gekennzeichnet, dass** die Trägerschicht (1) oder die Deckschicht (2) von einem porösen Flächengebilde gebildet ist, welches für Partikel (5) eines Druckmediums (4) vollständig durchlässig ist sodass aufgedruckte Daten vollständig verdeckt und nicht einsehbar sind.

2. Datenträger nach Anspruch 1, **dadurch gekennzeichnet, dass** das Flächengebilde offenporig ist.

3. Datenträger nach Anspruch 1, **dadurch gekennzeichnet, dass** die Deckschicht (2) von einem porösen Vliesstoff gebildet ist und die Trägerschicht aus Papier oder einem Folienmaterial ist.

4. Datenträger nach Anspruch 3, **dadurch gekennzeichnet, dass** die Trägerschicht (1) einseitig oder beidseitig mit einer metallischen Beschichtung (13) oder mit einer Metallfolie versehen ist.

5. Datenträger nach einem der Ansprüche 1 oder 2, **dadurch gekennzeichnet, dass** die Deckschicht (2) von einem porösen Vliesstoff und die Trägerschicht (1) von einer Metallfolie, insbesondere einer Aluminiumfolie, gebildet ist.

6. Datenträger nach einem der Ansprüche 1 oder 2, **dadurch gekennzeichnet, dass** die Deckschicht (2) von einem porösen Vliesstoff gebildet ist und dass die Trägerschicht (1) mehrlagig ist mit einer Metallfolie (13) als der der Deckschicht (2) zugewandten Schicht.

7. Datenträger nach einem der voranstehenden Ansprüche, **dadurch gekennzeichnet, dass** die der Trägerschicht (1) abgewandte Oberfläche (20) der Deckschicht (2) mit einem Störaufdruck (7), insbesondere einem Zahlenmeer, bedruckt ist.

8. Datenträger nach einem der Ansprüche 3 bis 7, **dadurch gekennzeichnet, dass** auf der Trägerschicht (1) eine tonerphile Beschichtung, beispielsweise Polyvinylacetat, und/oder eine oliophile Beschichtung aufgebracht ist.

9. Datenträger nach einem der Ansprüche 3 bis 8, **dadurch gekennzeichnet, dass** die Deckschicht (2) mit einer tonerabstoßenden Flüssigkeit, beispielsweise mit Polytetrafluorethylen, getränkt ist.

10. Datenträger nach einem der Ansprüche 3 bis 9, **dadurch gekennzeichnet, dass** die Deckschicht (2) mit einer wachsartigen Beschichtung versehen ist.

11. Datenträger nach einem der Ansprüche 3 bis 10, **dadurch gekennzeichnet, dass** der Vliesstoff aus Polyesterfasern oder aus einer Mischung von Polyesterfasern mit Zellstoff oder aus synthetischen oder halbsynthetischen Fasern oder aus einer Mischung hiervon besteht.

12. Datenträger nach einem der voranstehenden Ansprüche, **dadurch gekennzeichnet, dass** die Deckschicht (2) hydrophil ist.

13. Datenträger nach einem der Ansprüche 1 oder 2, **dadurch gekennzeichnet, dass** die Trägerschicht (1) von einem Vliesstoff gebildet ist und dass die Deckschicht (2) undurchsichtig ist.

14. Datenträger nach einem der voranstehenden Ansprüche, **dadurch gekennzeichnet, dass** der Datenträger als Selbstklebeetikett (6) ausgebildet ist, welches an seiner Unterseite eine Klebebeschichtung (8) aufweist, mit der es auf einer Trägerfolie (9) aufgeklebt ist.

15. Verfahren zum Aufbringen von geheimhaltungsbedürftigen Daten auf einen Datenträger, **gekennzeichnet durch** folgende Schritte:
- Bereitstellen eines noch unbedruckten Datenträgers mit einer ersten Schicht (1), und einer zweiten Schicht (2) aus einem porösen Flächengebilde,
- Aufbringen der Daten auf die der ersten Schicht (1) abgewandten freien Oberfläche (20) der zweiten Schicht (2) mittels eines Druckverfahrens, bei dem Partikel (5) eines Druckmediums (4) auf eine zu bedruckende Unterlage aufgetragen werden, wobei die Partikel (5) des Druckmediums (4) die zweite Schicht durchdringen und auf die der ersten Schicht (1) zugewandten Oberfläche (21) der zweiten Schicht (2) und/oder auf die darunter liegende Oberfläche (10) der ersten Schicht (1) gelangen, um dort den Datenaufdruck zu bilden.

16. Verfahren nach Anspruch 15, **dadurch gekennzeichnet, dass** das Druckverfahren ein Thermotransferdruck-, ein Laserdruck- oder ein Tintenstrahldruck-Verfahren ist.

17. Verfahren nach Anspruch 15 oder 16, **dadurch gekennzeichnet, dass** die Partikel (5) des Druckmediums (4) bei Temperaturen von 180°C bis 220°C aufgebracht und anschließend durch Abkühlen fixiert werden.

18. Verfahren nach einem der Ansprüche 15 bis 17, **dadurch gekennzeichnet, dass** die Partikel (5) des Druckmediums kleiner sind als die Poren des porösen Flächengebildes.

19. Verfahren nach einem der Ansprüche 15 bis 18, **dadurch gekennzeichnet, dass** die Daten spiegelverkehrt auf die freie Oberfläche (20) der zweiten Schicht (2) aufgebracht werden.

## Claims

1. Data carrier for applying data to be kept secret, with a carrier layer (1) on which the data to be kept secret is to be printed, and with a cover layer (2) which at least partially covers the carrier layer (1) and which is to cover the printed data, **characterized in that** the carrier layer (1) or the cover layer (2) is formed by a porous sheet body which is completely permeable to particles (5) of a printing medium (4) so that the printed data are completely covered and can not be seen.

2. Data carrier according to Claim 1, **characterized in that** the sheet body has open pores.

3. Data carrier according to Claim 1, **characterized in that** the cover layer (2) is formed by a porous nonwoven material and the cover layer is made from paper or a film material.

4. Data carrier according to Claim 3, **characterized in that** the carrier layer (1) is provided with a metallic coating (13) or with a metal film on one side or on both sides.

5. Data carrier according to one of Claims 1 or 2, **characterized in that** the cover layer (2) is formed by a porous nonwoven material and the carrier layer (1) is formed by a metal film, especially an aluminum film.

6. Data carrier according to one of Claims 1 or 2, **characterized in that** the cover layer (2) is formed by a porous nonwoven material and that the carrier layer (1) has multiple layers with a metal film (13) as the layer facing the cover layer (2).

7. Data carrier according to one of the preceding claims, **characterized in that** the surface (20) of the cover layer (2) facing away from the carrier layer (1) is printed with an interference print (7), especially a sea of numbers.

8. Data carrier according to one of Claims 3 to 7, **characterized in that** a toner-philic coating, for example, polyvinyl acetate, and/or an oliophilic coating, is deposited on the carrier layer (1).

9. Data carrier according to one of Claims 3 to 8, **characterized in that** the cover layer (2) is impregnated with a toner-repellent fluid, for example, with polytetrafluoroethylene.

10. Data carrier according to one of Claims 3 to 9, **characterized in that** the cover layer (2) is provided with a wax-like coating.

11. Data carrier according to one of Claims 3 to 10, **characterized in that** the nonwoven material is made from polyester fibers or from a mixture of polyester fibers with cellulose or from synthetic or semi-synthetic fibers or from a mixture of these materials.

12. Data carrier according to one of the preceding claims, **characterized in that** the cover layer (2) is hydrophilic.

13. Data carrier according to one of Claims 1 or 2, **characterized in that** the carrier layer (1) is formed by a nonwoven material and that the cover layer (2) is opaque.

14. Data carrier according to one of the preceding claims, **characterized in that** the data carrier is formed as a self-adhesive label (6), which features on its bottom side an adhesive coating (8) with which it is adhered onto a carrier film (9).

15. Method for applying data to be kept secret onto a data carrier, **characterized by** the following steps:
providing a still unprinted data carrier with a first layer (1) and a second layer (2) made from a porous sheet body,
applying the data onto the blank surface (20) of the second layer (2) facing away from the first layer (1) by means of a printing method, in which particles (5) of a printing medium (4) are deposited onto a substrate to be printed on, with the particles (5) of the printing medium (4) passing through the second layer and reaching the surface (21) of the second layer (2) facing the first layer (1) and/or reaching the surface (10) of the first layer (1) lying underneath, in order to form the data imprint there.

16. Method according to Claim 15, **characterized in that** the printing method is a thermal transfer printing method, a laser printing method, or an inkjet printing method.

17. Method according to Claim 15 or 16, **characterized in that** the particles (5) of the printing medium (4) are deposited at temperatures of 180°C to 220°C and then fixed by cooling.

18. Method according to one of Claims 15 to 17, **characterized in that** the particles (5) of the printing medium are smaller than the pores of the porous sheet body.

19. Method according to one of Claims 15 to 18, **characterized in that** the data is deposited mirror-reversed onto the blank surface (20) of the second layer (2).

## Revendications

1. Support de données sur lequel peuvent être appliquées des données devant être tenues secrètes, comprenant une couche de support (1) sur laquelle les données devant être tenues secrètes sont à imprimer et une couche de recouvrement (2) recouvrant au moins partiellement la couche de support (1) qui est destinée à masquer les données imprimées, **caractérisé par le fait que** la couche de support (1) ou la couche de recouvrement (2) est formée par une structure surfacique poreuse qui est complètement perméable aux particules (5) d'un fluide sous pression (4) de telle manière que les données imprimées sont complètement masquées et ne sont pas accessibles.

2. Support de données selon la revendication 1, **caractérisé par le fait que** la structure surfacique est à pores ouverts.

3. Support de données selon la revendication 1, **caractérisé par le fait que** la couche de recouvrement (2) est formée par un non-tissé poreux et la couche de support est en papier ou en matériau en feuille.

4. Support de données selon la revendication 3, **caractérisé par le fait que** la couche de support (1) est muni d'un côté ou des deux côtés d'un revêtement métallique (13) ou d'une feuille métallique.

5. Support de données selon l'une des revendications 1 ou 2, **caractérisé par le fait que** la couche de recouvrement (2) est formée par un non-tissé poreux et la couche de support (1) par une feuille métallique, en particulier une feuille d'aluminium.

6. Support de données selon l'une des revendications 1 ou 2, **caractérisé par le fait que** la couche de recouvrement (2) est formée par un non-tissé poreux et que la couche de support (1) est multicouche avec une feuille métallique (13) en tant que couche tournée vers la couche de recouvrement (2).

7. Support de données selon l'une des revendications précédentes, **caractérisé par le fait que** la surface (20) de la couche de recouvrement (2) opposée à la couche de support (1) est imprimée avec une impression parasite (7), en particulier une mer de chiffres.

8. Support de données selon l'une des revendications 3 à 7, **caractérisé par le fait qu**'un revêtement tonerphile, par exemple de l'acétate de polyvinyle, et/ou un revêtement oléophile est appliqué sur la couche de support (1).

9. Support de données selon l'une des revendications 3 à 8, **caractérisé par le fait que** la couche de recouvrement (2) est imprégnée d'un liquide tonerphobe, par exemple de polytétrafluoréthylène.

10. Support de données selon l'une des revendications 3 à 9, **caractérisé par le fait que** la couche de recouvrement (2) est munie d'un revêtement cireux.

11. Support de données selon l'une des revendications 3 à 10, **caractérisé par le fait que** le non-tissé est composé de fibres de polyester ou d'un mélange de fibres de polyester et de cellulose ou de fibres synthétiques ou semi-synthétiques ou d'un mélange de ces dernières.

12. Support de données selon l'une des revendications précédentes, **caractérisé par le fait que** la couche de recouvrement (2) est hydrophile.

13. Support de données selon l'une des revendications 1 ou 2, **caractérisé par le fait que** la couche de support (1) est formée par un non-tissé et que la couche de recouvrement (2) est opaque.

14. Support de données selon l'une des revendications précédentes, **caractérisé par le fait que** le support de données est réalisé sous la forme d'une étiquette autocollante (6) qui présente sur sa face inférieure un revêtement collant (8) au moyen duquel elle est collée sur une feuille de support (9).

15. Procédé pour appliquer des données devant être tenues secrètes sur un support de données, **caractérisé par** les étapes suivantes :
- mise à disposition d'un support de données non encore imprimé avec une première couche (1) et une deuxième couche (2) formée par une structure surfacique poreuse,
- application des données sur la surface libre (20) de deuxième couche (2) opposée à la première couche (1) au moyen d'un procédé d'impression dans lequel des particules (5) d'un fluide sous pression (4) sont appliquées sur un support à imprimer, les particules (5) du fluide sous pression (4) traversant la deuxième couche et parvenant sur la surface (21) de la deuxième couche (2) tournée vers la première couche (1) et/ou sur la surface (10) sous-jacente de la première couche (1) pour y former l'impression de données.

16. Procédé selon la revendication 15, **caractérisé par le fait que** le procédé d'impression est un procédé d'impression par transfert thermique, d'impression laser ou d'impression par jet d'encre.

17. Procédé selon la revendication 15 ou 16, **caractérisé par le fait que** les particules (5) du fluide sous pression (4) sont appliquées à des températures de 180 °C à 220 °C et ensuite fixées par refroidissement.

18. Procédé selon l'une des revendications 15 à 17, **caractérisé par le fait que** les particules (5) du fluide sous pression sont plus petites que les pores de la structure surfacique poreuse.

19. Procédé selon l'une des revendications 15 à 18, **caractérisé par le fait que** les données sont appliquées en symétrie spéculaire sur la surface libre (20) de la deuxième couche (2).
